# EUROPÄISCHE PATENTSCHRIFT

(11) **EP 1 588 007 B1**
(45) Veröffentlichungstag und Bekanntmachung des Hinweises auf die Patenterteilung: **14.03.2007**
(21) Anmeldenummer: 04703340.2
(22) Anmeldetag: 20.01.2004
(51) Int. Cl.: E05C 17/22

(54) **TÜRFESTSTELLER**
DOOR CHECK
DISPOSITIF DE RETENUE DE PORTE

(30) Priorität: 22.01.2003 DE 10302549
(43) Veröffentlichungstag der Anmeldung: 26.10.2005
(73) Patentinhaber: Edscha AG, 42855 Remscheid (DE)
(72) Erfinder: HEINRICHS, Gundolf, 42897 Remscheid (DE); HOFFMANN, Peter, 51491 Overath (DE); KRÜGER, Ute, 42855 Remscheid (DE)
(74) Vertreter: Sparing, Rolf Klaus
(86) Internationale Anmeldenummer: PCT/DE2004/000075
(87) Internationale Veröffentlichungsnummer: WO 2004/065737

(56) Entgegenhaltungen:
- WO-A-01/90518
- DE-A- 1 808 783
- DE-A- 19 745 928
- DE-U- 29 617 518
- FR-A- 770 550
- FR-A- 2 666 616
- GB-A- 833 844
- GB-A- 2 258 886
- GB-A- 191 001 540
- US-A- 1 393 032
- US-B1- 6 446 305

## Beschreibung

Die Erfindung betrifft einen Türfeststeller nach dem Oberbegriff des Anspruchs 1.

FR 2 666 616 A1 zeigt einen Türfeststeller für ein Kraftfahrzeug, der ein Gehäuse umfasst, wobei das Gehäuse eine erste Gehäusehälfte und eine zweite Gehäusehälfte aufweist. Die beiden Gehäusehälften definieren eine Öffnung, wobei die erste Gehäusehälfte und die zweite Gehäusehälfte jeweils nur einen Abschnitt des Umfangs der Öffnung begrenzen. Die Öffnung wird von einer an einem Türanordnungsteil schwenkbar angeordneten Haltestange durchsetzt, wobei die Haltestange aus zwei metallischen elastischen Klingen gebildet wird, die an ihren äußeren Enden miteinander verbunden sind, und die in einem mittleren Bereich einen Hohlraum für die Haltestange bilden. In jeder der beiden Gehäusehälften sind zwei zylindrische Ausnehmungen ausgebildet, in denen zwei Führungsrollen ausschließlich drehbar gelagert sind, wobei die Führungsrollen in dem Hohlraum der Haltestange angeordnet sind, und jeweils eine der Führungsrollen mit jeweils einer Flachseite einer der beiden Klingen in Kontakt steht. In dem Gehäuse sind zwei weitere, ausschließlich drehbare Führungsrollen vorgesehen, die senkrecht bezüglich der Führungsrollen ausgerichtet sind, und die mit dünnen äußeren Flachseiten der beiden Klingen in Kontakt stehen. Die beiden Klingen weisen ein wellenförmiges Profil auf, das bezüglich einer Erstreckungsachse symmetrisch ist, wobei die Achse zugleich die Symmetrieachse des Gehäuses ist. In den Wellentälern sind die beiden Führungsrollen festlegbar und definieren bevorzugte Raststellungen des Feststellers. Nachteilig bei dieser Art von Türfeststellern ist die Tatsache, dass die Haltestange aus zwei einen Hohlraum bildenden Klingen besteht, wodurch eine leichte Verformbarkeit, durch zum Beispiel häufigen Gebrauch der Tür, der Haltestange gegeben ist. Bei Verformung einer der beiden Klingen, oder auch beider, wird das Wellenprofil unsymmetrsich deformiert und die definierten Raststellungen werden verschoben oder verschwinden, so dass ein Feststellen der Tür nicht mehr sicher oder gar nicht mehr möglich ist. Ein weiterer Nachteil ist, dass die Führungsrollen sowohl das Feststellen als auch das Führen der Haltestangen bewirken, so dass einerseits zum Feststellen ein relativ hoher Reibungskontakt zwischen den Führungsrollen und den Klingen vorhanden sein muss und andererseits zum leichten Bewegen der Tür ein Gleiten der Führungsrollen an den Klingen realisiert sein muss, so dass ein Kompromiß zum Nachteil des Feststellens oder des Bewegens der Tür von Nöten ist.

US 6,446,305 B1 zeigt einen Türfeststeller, der ein einteiliges Gehäuse umfasst, das eine Öffnung aufweist, wobei die Öffnung von einer Haltestange durchsetzt ist. Das Gehäuse ist mittels Schrauben oder Nieten an Tür oder Türrahmen befestigt, und in dem Gehäuse sind zwei Bremsglieder angeordnet, die jeweils eine Führung und ein Federelement umfassen, wobei das Federelement die Führung entgegen der Haltestange vorspannen. Jede der beiden Führungen weist ein Kontaktteil auf, der mit der Haltestange in Eingriff steht, und der derart ausgeformt ist, dass die Kontaktfläche des Kontaktteils mit der Haltestange eine Linie ausbildet. Die Haltestange ist zwischen den beiden Kontaktflächen angeordnet und steht mit breiten Seiten mit den beiden Kontaktteilen der Bremsglieder in Eingriff. Die breiten Seiten der Haltestange weisen eine ansteigende Rampe auf, so dass beim Öffnen der Tür durch das Ansteigen der Rampe entgegen der beiden Federelemente der Bremsglieder eine Kraft überwunden werden muss, und so die Öffnungsbewegung der Tür gehemmt wird. Die Rampe der Haltestange weist auch einen Abfall auf, so dass auch bei der Schließbewegung der Tür deren Bewegung gehemmt wird. Durch die einteilige Ausgestaltung des Gehäuses des Türfeststellers kommt es zu einem komplizierten Zusammenbau und der Anbau des Türfeststellers an die Tür oder den Türrahmen ist aufwendig, da nach Einbringen der Haltestange in das Gehäuse die Bremsglieder um die Haltestange und gleichzeitig innerhalb des Gehäuses angeordnet werden müssen.

US 5,173,991 A zeigt einen Türfeststeller, der ein Gehäuse und einen das Gehäuse bedeckenden Deckel umfasst. Das Gehäuse und der Deckel weisen jeweils eine Öffnung auf, die in einer Flucht zueinander ausgerichtet sind. Das Gehäuse und der Deckel werden mittels zweier Schrauben an der Tür oder dem Türrahmen befestigt. Die beiden Öffnungen werden von einer Haltestange durchsetzt, die eine obere und eine untere Flachseite aufweist, wobei jede der beiden Flachseiten eine Nut in Richtung der Erstreckung der Haltestange aufweist. In den beiden Nuten sind Ausnehmungen vorgesehen, in denen jeweils ein Bremsglied festlegbar ist. Jedes der beiden Bremsglieder umfasst eine Kugel, die mit der Nut der Haltestange in Kontakt steht und eine durch ein Federelement in Richtung der Haltestange vorgespanntes Plastikelement, in dem auf der dem Federelement abgewandten Seite die Kugel gelagert ist. Bei einer Öffnungs- oder Schließbewegung der Tür wird die Haltestange durch das Gehäuse geführt, und die Kugeln der beiden Bremsglieder in der Nut mitgenommen, wobei die Ausnehmungen der Nut Rastpositionen für die Bewegung der Tür darstellen. Nachteilig bei dieser Art von Türfeststellern ist die Tatsache, dass der Zusammenbau des Türfeststellers aufwendig ist, da zunächst die beiden Bremsglieder um die Haltestange angeordnet werden müssen, und dann gleichzeitig die Haltestange und die beiden Bremsglieder in das Gehäuse geführt werden müssen, um anschließend das Gehäuse mit dem Deckel schließen zu können.

FR 770 550 zeigt einen Türfeststeller gemäß dem Oberbegriff des Anspruchs 1 mit einem Gehäuse, das eine erste Gehäusehälfte und eine als ein Plattenteil ausgebildete zweite Gehäusehälfte umfasst, wobei die beiden Gehäusehälften mittels einer Nietverbindung miteinander verbunden sind. Das Gehäuse weist eine Öffnung auf, die von einer Haltestange durchsetzt wird. Die Öffnung ist jeweils nur zu einem Abschnitt von einer der Gehäusehälfte begrenzt. In der ersten Gehäusehälfte ist ein zylindrische ausgebildetes Bremsglied verschieblich angeordnet, das von einem Federelement in Richtung auf die Haltestange vorgespannt ist.

WO 01 90 518 A1 zeigt einen Türfeststeller, bei dem ein einstückig ausgebildetes Gehäuse in einer Öffnung von einer Haltestange durchsetzt wird, wobei in dem Gehäuse zwei axial verschiebbare und von jeweils einer Druckfeder in Richtung der Haltestange vorgespannte Bremsglieder vorgesehen sind, die an einer der Haltestange zugekehrten Seite kugelförmige Eingriffskalotten aufweisen, wobei die Eingriffskalotten mit der Haltestange in Kontakt stehen. Die Haltestange ist zwischen den Eingriffskalotten der beiden Bremsglieder angeordnet, wobei die Haltestange zu den kugelförmigen Eingriffskalotten passende, rund ausgebildete Rastmarken aufweist. In dem Gehäuse sind zwei Bohrungen zum Befestigen des Gehäuses mit einem Kraftfahrzeug mittels Schrauben vorgesehen. Die beiden Bohrungen weisen den gleichen Abstand zu der Haltestange auf, wobei die Bohrungen zwischen der Verlagerungsebene der Bremsglieder und einer Befestigungsebene des Gehäuses mit dem Kraftfahrzeug angeordnet sind. Nachteilig bei dieser Art von Türfeststellern ist, dass die Eingriffskalotten der Bremsglieder kugelförmig ausgebildet sind, so dass die an der Haltestange angeordneten Rastmarken relativ groß ausgebildet sein müssen, so dass nur eine begrenzte Anzahl von Rastpositionen möglich sind und auch die spezifische Haltekraft begrenzt wird. Ferner ist von Nachteil, dass die Bohrungen zwischen dem Kraftfahrzeug und der Verlagerungsebene der Bremsglieder angeordnet sind, wodurch eine relative große Bauhöhe für das Gehäuse entsteht und überdies die durch die Bremsglieder auf die Haltestange ausgeübten Kräfte wegen des Abstands zu der Anlageebene des Gehäuses an dem entsprechenden Türanordnungsteil große Momente insbesondere auf die Schrauben zur Befestigung des Gehäuses ausübt. Überdies ist der Anbau des Türfeststellers an das Kraftfahrzeug aufwendig, da zunächst werden die beiden Bremsglieder in das Gehäuse eingebracht, nachgeordnet muss die Haltestange durch die Öffnung und entgegen der Vorspannkraft der beiden Druckfedern durch das Gehäuse geführt werden, um schließlich an dem Kraftfahrzeug verschraubt zu werden.

Es ist die Aufgabe der Erfindung einen Türfeststeller nach dem Oberbegriff des Anspruchs 1 zu schaffen, der ein zuverlässiges und sicheres Feststellen ermöglicht und kostengünstig hergestellt werden kann.

Diese Aufgabe wird bei dem eingangs genannten Türfeststeller erfindungsgemäß mit den kennzeichnenden Merkmalen des Anspruchs 1 gelöst.

Vorzugsweise erfolgt das Feststellen der Haltestange durch die Bremsglieder entlang einer breiten Seite der Haltestange, wodurch eine Kontaktfläche des Bremsglieds mit der Haltestange entsprechend groß ist, und die Kraftübertragung von dem Bremsglied auf die Haltestange verbessert wird. Zweckmäßigerweise ist das Bremsglied normal zu einem Rand der Öffnung verstellbar angeordnet, so dass das Verschieben des Bremsglieds und der Kontakt des Bremsglieds mit der Haltestange in einer geraden Linie erfolgen. Dadurch wird ferner einen Verkanten des Bremsglieds beim Verstellen vermieden, so dass die Festhaltekraft unmittelbar auf die Haltestange wirkt.

Vorzugsweise weist das Bremsglied eine quer zu der Bewegungsrichtung der Haltestange verlaufende, als Wulst ausgebildete Eingriffsnase auf, so dass die Kontaktfläche des Bremsglieds mit der Haltestange verkleinert wird. Dadurch wird gleichzeitig die Festhaltekraft auf die kleinere Kontaktfläche konzentriert und verstärkt, so dass das Feststellen der Haltestange gesichert ist.

Vorzugsweise ist in jeder der beiden Gehäusehälften je ein Bremsglied vorgesehen, wobei jedes der beiden Bremsglieder eine Eingriffsnase aufweist. Zweckmäßigerweise sind die beiden Bremsglieder mit den Eingriffsnasen einander zugewandt in die beiden Gehäusehälften eingesetzt. Dadurch wird die Haltestange von den beiden Bremsgliedern zum Feststellen beidseitig mit einer Haltekraft beaufschlagt, so dass die auf die Haltestange wirkende Haltekraft vergrößert wird. Weiterhin wird durch die beidseitige Beaufschlagung der Haltestange ein nicht gewünschtes Verkanten in einer Feststellposition und/oder während der Bewegung vermieden. Vorzugsweise umfasst das Federelement eine Druckfeder, die einen Teil aufweist, der innerhalb des Bremsglieds angeordnet ist, wobei das Bremsglied einen Hohlraum aufweist. Dadurch wird die Druckfeder sicher in dem Bremsglied geführt, so dass die Druckfeder während des Feststellens der Haltestange nur eine axiale Ausdehnung erfahren kann, und es nicht möglich ist, dass die Druckfeder in eine nicht gewünschte Richtung verknicken kann, so dass die von der Druckfeder auf das Bremsglied wirkende Kraft in Richtung der Haltestange gerichtet ist.

In einer bevorzugten Ausgestaltung ist die Öffnung des Gehäuses kleiner dimensioniert als beide Endbereiche der Haltestange, so dass die beiden Gehäusehälften durch Übergreifen der Haltestange verbindbar sind. Dadurch wird es ermöglicht, die Öffnung des Gehäuses der Größe der Haltestange anzupassen. Durch die Größe der Öffnung ist die Größe der beiden Gehäusehälften mitbestimmt, so dass auch die beiden Gehäusehälften in einer vorteilhaft kleinbauenden Weise ausbildbar sind, so dass der Türfeststeller eine kompakte Bauform aufweist.

Bei Betätigen der Tür werden die beiden Gehäusehälften durch die Haltestange mit einer quer zu den Gehäusehälften gerichteten Kraft beaufschlagt. Um die Querkraft zu kompensieren, werden die beiden Gehäusehälften vorzugsweise durch Nieten miteinander verbunden, wodurch ein Versteifung das Gehäuse zweckmäßig erreicht wird und das Gehäuse gegen die Kraft verfestigt ist. Somit wird es ermöglicht, dass die beiden Gehäusehälften aus einem leichten Material, zum Beispiel Kunststoff, gefertigt werden können, da die Kraftkompensation durch die Nieten bewirkt wird.

Erfindungsgemäß weist das Bremsglied eine Mantelfläche auf, die Durchbrechungen aufweist, wodurch erreicht wird, dass das Bremsglied federnd ausgebildet ist. Durch die Federung des Bremsglieds wird es ermöglicht, dass beim Einsetzen in die Gehäusehälfte ein Verkanten des Bremsglied vermieden wird und das Bremsglied in gewünschter axialer Richtung eingesetzt wird.

An dem Gehäuse ist in einer bevorzugten Ausgestaltung ein Führungsabschnitt vorgesehen, der über eine Anlegeebene des Gehäuses mit dem Türanordnungsteil Tür oder Türsäule vorsteht und mit dem entsprechenden Türanordnungsteil formschlüssig festlegbar ist. Dadurch wird ein einfaches Anbringen des Türfeststellers an dem Türanordnungsteil möglich, da durch das Vorstehen des Führungsabschnitts eine eindeutige Ausrichtung des Türfeststellers in Bezug auf das Türanordnungsteil vorgegeben ist. Weiterhin wird dadurch vermieden, dass das Türanordnungsteil und der Türfeststeller einen Abstand zueinander aufweisen, wodurch der Türfeststeller platzsparend an dem Türanordnungsteil angeordnet ist und einem Benutzer der Tür optisch nicht negativ auffällt oder die Haltestange als störend empfunden wird.

Der Führungsabschnitt weist vorzugsweise Rippen auf, die die Öffnung des Gehäuses zweckmäßig randseitig begrenzen, und die eine progressiv ausgebildete Nut aufweisen. Dadurch wird erreicht, dass beim Anbau des Gehäuses des Türfeststellers die Orientierung des Gehäuses in Bezug auf das Türanordnungsteil mittels der Nut vorgegeben ist. Der Anbau des Gehäuses in der gewünschten Weise ist dadurch sicher gestellt.

Durch die zweckmäßige Anordnung jeweils einer Rippe an einem der beiden Gehäusehälften wird erreicht, dass die Befestigungskräfte zwischen dem Gehäuse und dem Türanordnungsteil auf die beiden Gehäusehälften gleichmäßig verteilt wird, und somit ein sicherer Anbau des Türfeststellers sichergestellt wird. Ferner wird ein Verkanten oder ein schräger Anbau vermieden.

An den beiden Gehäusehälften ist vorzugsweise jeweils eine Schnittfläche vorgesehen, die senkrecht zu der Erstreckungsrichtung der Haltestange ausgerichtet ist. Die beiden Gehäusehälften werden vorteilhaft an den Schnittflächen miteinander verbunden. Die Schnittflächen definieren eine eindeutige Verbindungsebene für die beiden Gehäusehälften, wodurch ein falsches Zusammenbauen der beiden Gehäusehälften vermieden wird. Der Zusammenbau wird vorteilhaft durch Ausricht- und Führungselemente an den Schnittflächen erleichtert, wobei zweckmäßig ein Ausrichtelement einem Führungselement zugeordnet ist.

Um die Herstellung sowie die Produktion des Türfeststellers effektiver zu gestalten, sind die beiden Gehäusehälften in vorteilhafter Weise identisch ausgebildet. Es wird somit eine einzige Produktionsstraße benötigt und eine große Serienlänge erreicht.

Die beiden Gehäusehälften sind vorzugsweise als Spritzgußteile aus Kunststoff hergestellt.

Ein Verfahren zum Anbringen des Türfeststellers gemäß Anspruch 33, bei dem eine erste Gehäusehälfte und eine zweite Gehäusehälfte erst nach Einsetzen der Haltestange mit einem von Tür und Türrahmen verbunden werden, und bei dem die Schnittflächen bei dem Verbinden normal zu dem einen von Tür und Türrahmen ausgerichtet sind, ermöglicht durch ein dem Einsetzen der Haltestange nachgeordnetes Anbringen an dem einen von Türrahmen oder der Tür ein einfache Montage, wobei die Schnittflächen der beiden Gehäusehälften senkrecht zu der Tür oder dem Türrahmen ausgerichtet sind. Durch die senkrechte Anordnung der Schnittflächen wird eine eindeutige Lage des Gehäuses während des Anbringens in Bezug auf das Kraftfahrzeug festgelegt, wodurch jederzeit eine Kontrolle der Ausrichtung möglich ist und sicher gestellt ist, dass das Gehäuse in der gewünschten Position befestigt ist.

Hierbei wird das Gehäuse durch eine Drehbewegung mit dem einen von Tür oder Türrahmen verbunden.

In einer bevorzugten Weiterbildung des Verfahrens ist zum Verbinden des Gehäuses mit einem von Tür und Türrahmen eine Bajonettverbindung vorgesehen.

Dadurch wird ein aufwendiger Befestigungsvorgang vermieden, da die Bajonettverbindung ein Verbinden der beiden Teile durch eine einzige Drehung ermöglicht.

Weitere Vorteile und Merkmale der Erfindung ergeben sich aus der nachfolgenden Beschreibung sowie aus den abhängigen Ansprüchen.

Die Erfindung wird nachstehend unter Bezugnahme auf die anliegenden Zeichnungen anhand von bevorzugten Ausführungsbeispielen eines erfindungsgemäßen Türfeststellers näher erläutert.
- Fig. 1: zeigt einen Querschnitt durch ein bevorzugtes Ausführungsbeispiel eines erfindungsgemäßen Türfeststellers.
- Fig. 2: zeigt eine Draufsicht auf eine Gehäusehälfte des Gehäuses des Türfeststellers aus Fig. 1.
- Fig. 3: zeigt eine Frontansicht der Gehäusehälfte aus Fig. 2.
- Fig.4: zeigt eine Explosionsdarstellung des Türfeststellers aus Fig. 1.
- Fig. 5: zeigt eine Ausschnittvergrößerung des Gehäuses des Türfeststellers aus Fig. 2
- Fig. 6: zeigt ein zweites Ausführungsbeispiel eines erfindungsgemäßen Türfeststellers.

In Fig. 1 bis 4 ist ein erstes Ausführungsbeispiel eines Türfeststellers 1 gezeigt, bei dem ein an einem der Türanordnungsteile Tür und Türrahmen befestigbares Gehäuse 2 eine Öffnung 23 mit rechteckigem Querschnitt aufweist, die von einer an dem anderen der Türanordnungsteile angeordneten Haltestange 24 durchsetzt wird. In dem Gehäuse 2 aufgenommene, axial in Richtung auf die rechteckige Öffnung 23 vorgespannte Bremsglieder 14 beaufschlagen die Haltestange 24, wobei von aufgrund in wenigstens einer der beiden Flachseiten der Haltestange 24 ausgebildeten Rastausnehmungen 25 die Bremsglieder je nach Lage der Haltestange 24 in eine Rastausnehmung 25 eindringen oder zurückgedrängt werden. Das Gehäuse 2 wird entlang einer Anlageebene 3a an das Türanordnungsteil angelegt.

Das Gehäuse 2 besteht aus einer ersten Gehäusehälfte 3 und einer zweiten Gehäusehälfte 4, die eine identische Bauform aufweisen, so dass zunächst exemplarisch für beide Gehäusehälften 3, 4 der Aufbau der ersten Gehäusehälfte 3 beschrieben wird, wobei die zweite Gehäusehälfte 4 entsprechend ausgebildet und mit Bezugszeichen versehen ist.

Die Gehäusehälfte 3 ist als ein einendig offener Hohlzylinder ausgebildet, bestehend aus einer der Öffnung 23 abgekehrten geschlossenen Basisseite 5, einem Mantel 6 und einer Frontseite 7, die eine kreisförmige Freigabeöffnung 13 des Hohlzylinders umfasst, wobei die kreisförmige Freigabeöffnung 13 quer zu der eckigen Öffnung 24 in diese übergeht.

Die Frontseite 7 besteht aus einem ersten Rand 7a, einem zweiten Rand 7b, einem dritten Rand 7c und einen vierten Rand 7d, die die kreisförmige Freigabeöffnung 13 der Gehäusehälfte 3 begrenzen. Der erste und der zweite Rand 7a, 7b und der dritte und der vierte Rand 7c, 7d sind dabei paarweise gegenüberliegend angeordnet. Der erste und der zweite Rand 7a, 7b stehen in Bezug auf den dritten und den vierten Rand 7c, 7d um einen Abstand a vor. Es ergibt sich ein rechteckförmiger Spalt 10, der in einem mittleren Bereich der Frontseite 7 angeordnet ist und bezüglich einer die Frontseite 7 symmetrisch teilenden Achse S symmetrisch ausgerichtet ist (vgl. Fig. 2). Der dritte und der vierte Rand 7c, 7d fluchten mit der kreisförmigen Freigabeöffnung 13 der Gehäusehälfte 3, wo hingegen der erste und der zweite Rand 7a, 7b um den Abstand a hervorstehen.

In dem zweiten Rand 7b ist ein Ausrichtelement 11 angeordnet, das als ein Vorsprung ausgebildet ist. In dem ersten Rand 7a ist ein als Ausnehmung ausgebildetes Führungselement 12 vorgesehen (vgl. Fig. 3). Bei einem Zusammenbau der beiden Gehäusehälften 3, 4 wird das Ausrichtelement 11 bzw. Führungselement 12 der ersten Gehäusehälfte 3 mit dem Führungselement 12 bzw. Ausrichtelement 11 der zweiten Gehäusehälfte 4 in Eingriff gebracht, so dass die beiden Gehäusehälften 3, 4 in der gewünschten Ausrichtung zu einander orientiert und axial zusammengesteckt werden können.

Ferner ist in den beiden Rändern 7a, 7b in einer oberen Hälfte jeweils eine diese Ränder parallel zu dem Hohlsylinder durchsetzende Bohrung 29 vorgesehen. Zum Verbinden der beiden Gehäusehälften 3, 4 wird in die Bohrungen 29 ein Niet 30 eingeführt und festgelegt.

Auf der der Anlageebene 3a abgekehrten Seite ist entlang zweier gegenüberliegender Umfangsbereiche der Öffnung 23 quer zu den Bohrungen 29 ein Dämpfungsstreifen 26 aus weichem Kunststoff aufgebracht, der oberhalb der von dem Mantel 6 gebildeten Außenfläche angeordnet ist.

Einstückig mit dem Mantel 6 ist in etwa in der Mitte von dessen Erstreckung einseitig benachbart und zu der zu der Achse S seitlich versetzt ein Vorsprung 8 etwa über die halbe Höhe des Mantels 6 angeordnet, der ist und ein halbkreisförmiges Profil aufweist (vgl. Fig. 2).

In dem Vorsprung 8 ist normal zur Anlageebene 3a eine Bohrung 9 ausgebildet, wobei durch die seitlich Anordnung des Vorsprungs 8 die Bohrung 9 nicht in den Hohlraum der Gehäusehälfte 3 eindringt oder diesen unterbaut.

Die Bohrung 9 schließt bündig mit einer Flachseite 3a der Gehäusehälfte 3 ab, die eine Anlageebene für das Gehäuse 2 mit der Tür oder dem Türrahmen bildet.

Innerhalb der Bohrung 9 ist ein metallisches Gewindestück 9a angeordnet, das zum Befestigen der Gehäusehälfte 3 mittels Schrauben vorgesehen ist. Der Vorsprung 8 erstreckt sich ungefähr über die der Flachseite 3a zugewandten Hälfte der Bauhöhe der Gehäusehälfte 3, wobei in der anderen Hälfte die Bohrung 29 für die Niete 30 angeordnet ist.

In Fig. 1 ist ein Querschnitt des Türfeststellers 1 gezeigt, wobei die Gehäusehälfte 3 einen U-förmigen Querschnitt aufweist. Die Basisseite 5 bildet dabei die Basis des U und die beiden Schenkel 6a, 6b des U werden aus Schnitten des Mantels 6 gebildet.

In dem in der Gehäusehälfte 3 gebildeten Hohlzylinder ist ein Bremsglied 14 durch die kreisförmige Freigabeöffnung 13 eingesetzt, das in diesem axial geführt ist und eine kürzere Erstreckung als die Tiefe des Hohlzylinders aufweist, so dass ein axiales Verschieben des Bremsglieds 14 innerhalb der Gehäusehälfte 3 möglich ist.

Das als Hohlteil aus Kunststoff im Spritzgußverfahren hergestellte Bremsglied 14 besteht aus einer vorderen Stirnseite 15, einer Mantelfläche 16 und einer der vorderen Stirnseite abgekehrten Rückseite 17, die einen zentralen, von der Mantelfläche begrenzten Zugang aufweist. Die Mantelfläche 16 begrenzt im Inneren des Bremsglieds 14 einen hohlzylindrisch ausgestalteten Innenraum.

Die vordere Stirnseite 15 ist mit einer sich quer zur Mantelfläche 16 über den Durchmesser des Bremsglieds 14 erstreckenden Eingriffsnase 18 ausgestaltet, die im Querschnitt abgerundet (Fig. 5) und im Längsschnitt entlang ihrer Erstreckung langgestreckt ausgebildet ist. Die Eingriffsnase 18 ist im wesentlichen komplementär zu in der Haltestange 24, im wesentlichen quer zu deren Bewegungsrichtung durch die in dem Gehäuse 2 definierte Öffnung 23 ausgerichtete Rastausnehmungen 25 ausgebildet.

Die Eingriffsnase 18 ist derart dimensioniert, dass der erste und der zweite Rand 7a, 7b, die um einen Abstand a aus der Frontseite 7 der Gehäusehälfte 3 hervorstehen, um einen Abstand c, der betragsmäßig kleiner ist als der Abstand a, weiter vorstehen als eine vorderste Kante der Eingriffsnase 18 des Bremsglieds 14.

Der dem Innenraum zugekehrte Flächenbereich der vorderen Stirnseite 15 weist einen zentralen Kranz 22 auf, der koaxial mit dem Bremsglied 14 ausgefluchtet ist und eine innere radiale Abstützung für ein als Schraubenfeder ausgebildetes Federelement 20, das sich mit einem ersten Ende 20a gegen die Basisseite 5 der Gehäusehälfte 3 und mit einem zweiten Ende 20b axial gegen den zwischen den von Kranz 22 und Mantelfläche 16 begrenzten Ringabschnitt auf dem dem Innenraum zugekehrte Flächenbereich der vorderen Stirnseite 15 abstützt und von der Mantelfläche 16 zumindest in dessen proximalen Bereich radial umgeben ist. Die von dem Federelement 20 auf das Bremsglied 14 ausgeübte Kraft drückt dessen Stirnseite 15 in Richtung auf die Haltestange 24 vor, wobei das Federelement 20 entsprechend der Lage der Rastausnehmungen 25 durch die Betätigung der Fahrzeugtür zurückgedrängt und gespannt wird. An der inneren Stirnseite der Basis 5 ist gleichfalls ein Kranz 21 koaxial zu dem Kranz 22 angeordnet, der die Schraubenfeder 20 zentriert und radial von innen und über die Erstreckung des Kranzes 21 auch axial führt.

Die Mantelfläche 16 weist drei sich axial ausgehend von der Rückseite entlang des Bremsglieds 14 erstreckende, als Ausschnitte 27 ausgebildete Durchbrechungen auf (vgl. Fig. 4), wobei die Ausschnitte 27 derart entlang des Umfangs der Mantelfläche 16 angeordnet sind, dass jeweils zwei benachbarte Ausschnitte 27 um einen Winkel von 120° zueinander versetzt sind.

Die Ausschnitte 27 erstrecken sich ungefähr über die Hälfte der Länge des Bremsglieds 14. In der offenen Rückseite 17 des Bremsglieds 14 werden von den Ausschnitten 27 verbliebene Bereiche 27a freigeschnitten. In einem der Stirnseite 15 des Bremsglieds 14 zugewandten Bereich weisen die Ausschnitte 27 einen abgerundeten Bereich auf, wobei sich der Ausschnitt 27 im Verlauf von dem abgerundeten Bereich bis zu der Rückseite 17 aufweitet. Durch die Ausschnitte 27 ist das Bremsglied 14 zweckmäßig federnd oder nachgiebig ausgebildet, so dass bei Verkanten des Bremsglieds 14 die von der Haltestange 24 aufgrund der Türbewegung auf das Bremsglied 14 einwirkende Kraft dieses ein wenig deformieren kann und damit zurück in eine betätigbare Lage gelangen kann.

Die Mantelfläche 16 weist außenseitig eine axial verlaufende äußere Führungsriffelung 16 aus alternierend vorgesehenen, jeweils abgerundeten Nuten und Rippen auf, die mit einer komplementär ausgebildeten inneren Führungsriffelung in dem Hohlzylinder der Gehäusehälfte 3 zusammengreift und derart eine Linearführung für das Bremsglied 14 definiert, wobei die Materialien der entsprechenden Teile im Hinblick auf den Gleitkontakt optimiert sind.

Entlang der axialen Erstreckung der Mantelfläche 16 des Bremsglieds 14 sind ferner zwei gegenüber der Führungsriffelung erhöhte Rippen gegenüberliegend um 180° versetzt vorgesehen, die mit entsprechenden axial in dem Mantel 6 der Gehäusehälfte 3, 4 ausgebildeten vertieften Nuten 28a zusammenwirken (vgl. Fig. 5) und damit eine Verdrehsicherung 28 definieren, um einen lagerichtigen Einbau der Bremsglieder 14 in dem entsprechenden Gehäuseteil 3, 4 sicherzustellen.

Die Länge des Bremsglieds 14 ist kürzer als die Tiefe des Hohlzylinders, so dass die Rückseite 17 stets einen Abstand b zu der Basisseite 5 der Gehäusehälfte 3 aufweist, um den das Bremsglied 14 innerhalb der Gehäusehälfte 3 unter Komprimieren des Federelements 20 verschiebbar ist.

Ein proximaler Bereich der Mantelfläche 16, gegenüber dem die Eingriffsnase 18 vorsteht, ist bei entspanntem Federelement 20 in etwa mit der kreisförmigen Freigabeöffnung 13 des Hohlzylinders ausgerichtet.

Der Türfeststeller 1 besteht aus zwei identischen Gehäusehälfte 3, 4, die mit der jeweiligen Frontseite 7 aneinander zugekehrt miteinander verbunden sind, wobei der erste und der zweite hervorstehende Rand 7a, 7b der beiden Gehäusehälften 3, 4 bündig miteinander in Kontakt sind und für jede der beiden Gehäusehälften 3, 4 eine Schnittfläche 2a definieren. Durch die beiden Schnittflächen 2a wird eine Verbindungsebene V für das Gehäuse 2 definiert (vgl. Fig. 2), wobei die beiden Gehäusehälften 3, 4 symmetrisch in Bezug auf die Verbindungsebene V miteinander verbunden sind, insbesondere weisen beiden Gehäusehälften 3, 4 je ein Bremsglied 14 auf.

Die jeweils definierten Spalt 10 der zwei Gehäusehälften 3, 4 ergänzen sich zu der Öffnung 23 für die Haltestange 24. Die Öffnung 23 weist eine rechteckige Form auf und ist von den sich zu einer Eingrenzung für die Öffnung 23 ergänzenden einzelnen Rändern 7a, 7b, 7c und 7d umgrenzt, wobei die Ränder 7a, 7b, 7c, 7d der einzelnen Gehäusehälften 3, 4 - als Baueinheit gesehen - jeweils nur einen Abschnitt, vorliegend die Hälfte, der Öffnung 23 des Gehäuses 2 begrenzen.

Die Öffnung 23 des Gehäuses 2 wird von einer Haltestange 24 mit einem mittleren Bereich durchsetzt. Die Haltestange 24 weist ein rechteckiges äußeres Profil auf und ist als ein Vollteil, zum Beispiel aus Hartgummi mit einem metallenen Kern oder ähnlichem, ausgebildet. Die Haltestange 24 weist im wesentlichen eine Breite auf, die größer ist als zweimal der Abstand c des Bremsglieds 14 zu dem ersten und zweiten Rand 7a, 7b, wobei durch die Abstände c ein Zwischenbereich bezüglich der sich axial gegenüberstehenden Bremsglieder 14 definiert ist. Die Dimensionen der Öffnung 23 sind den Dimensionen des mittleren Bereichs der Haltestange 24 angepasst und kleiner als Endbereiche 24a, 24b, die zum schwenkbaren Befestigen der Haltestange 24 an dem jeweiligen Türanordnungsteil und als ein Anfangs- bzw. Endausschlag für die Türöffnung vorgesehen sind, wobei ein Endbereich 24b mittels einer Bolzens 24c schwenkbar an der Haltestange 24 angeordnet ist.

In dem Außenumfang der Haltestange 24 sind zwei Rastausnehmungen 25 vorgesehen, die als Einwölbungen in der Haltestange 24 ausgebildet sind, wobei je eine Rastausnehmung 25 auf einer Seite der Haltestange 24 angeordnet ist. Die Form der Einwölbungen ist dem Verlauf der Wulst der an den Bremsgliedern 14 angeordneten Eingriffsnasen 18 angepasst. Die Bremsglieder 14 werden von den Druckfedern 20 in Richtung der Haltestange 24 vorgespannt und stehen mit den Rastausnehmungen 25 der Haltestange 24 in Reibkontakt. Die Rastausnehmungen 25 definieren eine bevorzugte Festhalteposition für die Tür. Es versteht sich, dass an der Haltestange 24 mehrere Rastausnehmungen 25 angeordnet sein können, die mehrere bevorzugte Feststellposition für die Tür definieren.

Beim Öffnen der Tür wird die Haltestange 24 durch die Öffnung 23 des Gehäuses 2 verrückt, wobei die durch die Druckfedern 20 vorgespannten Bremsglieder 14 in einen rückwärtigen Bereich der jeweiligen Gehäusehälfte 3, 4 verschoben werden und der Reibkontakt der Bremsglieder 14 mit der Haltestange 24 wird zu einem Gleitkontakt, so dass die Haltestange 24 ohne großen Kraftaufwand durch die Öffnung des Gehäuses 2 geführt werden kann. Wird die Bewegung der Tür gestoppt, wird der Gleitkontakt wieder zu einem Reibkontakt und die Bremsglieder 14 rasten in einer der Rastausnehmungen 25 der Haltestange 24 ein, wobei die beiden Bremsglieder 14 die Haltestange 24 an den Rastausnehmungen 25 beidseitig mit der durch die Druckfeder 20 vermittelten Kraft beaufschlagen und fixieren, und somit die Tür sicher feststellen.

Bei dem Zusammenbau des Türfeststeller 1 werden zunächst die beiden Bremsglieder 14 mit in den Hohlraum eingesetzten Druckfedern 20 in die beiden Gehäusehälften 3, 4 eingesetzt. Dann wird die Haltestange 24 zwischen die beiden Gehäusehälften 3, 4 in der Weise gebracht, dass der mittlere Bereich der Haltestange 24 von der Öffnung 23 des Gehäuses 2 umgriffen wird. Während des Verbindens der beiden Gehäusehälften 3, 4 mittels der Niete 30 werden die Ausrichtelemete 11 mit den Führungselemente 12 passend in Eingriff gebracht, um die gewünschte Ausrichtung der beiden Gehäusehälften 3, 4 zueinander zu erhalten.

Die beiden Gehäusehälften 3, 4 werden an den hervorstehenden Rändern 7a, 7b entlang der durch die Schnittflächen 2a definierten Verbindungsebene V durch die beiden Niete 30 miteinander verbunden. Die Bremsglieder 14 kommen dabei mit der Haltestange 24 in Kontakt, da der Abstand zwischen den beiden Bremsgliedern 14 zweimal dem Abstand c entspricht und die Breite der Haltestange 24 größer ist. Dadurch werden zugleich die Bremsglieder 14 entgegen der Kraftwirkrichtung der Druckfedern 20 in den Gehäusehälften 3, 4 verschoben und somit die Bremsglieder 14 durch die Druckfedern 20 in Richtung der Haltestange 24 vorgespannt. Danach kann ein Anbringen des Türfeststellers 1 an das Kraftfahrzeug mittels Schrauben in den Bohrungen 9 erfolgen.

In Fig. 6 ist ein zweites Ausführungsbeispiel eines Türfeststellers gezeigt. Dieselben Bezugszeichen wie in dem ersten Ausführungsbeispiel bezeichnen dieselben oder strukturell vergleichbare Teile. Da die Funktionsweise der beiden Ausführungsbeispiele der Erfindung vergleichbar ist, wird im Weiteren im wesentlichen auf die Unterschiede der beiden Ausführungsbeispiele eingegangen.

Im Unterschied zu dem in Fig. 1 bis 5 gezeigten Ausführungsbeispiel weisen die in Fig. 6 gezeigten ein Gehäuse 2' bildende Gehäusehälften 3', 4' keine Bohrungen 9 zum Befestigen des Gehäuses 2' auf. Es sind vielmehr zwei Führungsabschnitte 40 vorgesehen, die senkrecht zu den Rändern 7a der beiden Gehäusehälften 3', 4' ausgerichtet sind. Die Führungsabschnitte 40 fluchten mit der jeweiligen Frontseite 7 der Gehäusehälften 3', 4'. Der Führungsabschnitt 40 ist bezüglich der Symmetrieachse S der ersten Gehäusehälfte 3' seitlich in Richtung des Rands 7b versetzt angeordnet.

Der Führungsabschnitt 40 weist eine Rippe 40a und eine Nut 41 auf. Die Nut 41 verläuft in einem Abstand parallel zu der Frontseite 7 der Gehäusehälfte 3', wobei der Abstand im Verlauf von dem Rand 7a in Richtung des Rands 7b wächst. Die Nut 41 ist progressiv ausgebildet.

Der Türfeststeller wird im Unterschied zu dem ersten Ausführungsbeispiel nun folgendermaßen an dem Kraftfahrzeug angebracht. In dem zum Befestigen des Türfeststeller vorgesehenen Bereich weist das Kraftfahrzeug einen Durchbruch auf, wobei die Dimensionen des Durchbruchs den Dimensionen der Öffnung 23 des Gehäuses 2' entsprechen. Der Türfeststeller wird an den Durchbruch geführt, wobei die Nuten 41 mit dem kleinsten Abstand zu der Frontseite 7 an dem Durchbruch anliegen. Die Nuten 41 können in den Durchbruch des Kraftfahrzeugs eingesetzt werden. Anschließend wird der Türfeststeller im Uhrzeigersinn gedreht und die progressiv ausgebildeten Nuten 41 und der Rand des Durchbruchs des Kraftfahrzeugs bilden einen Kraftschluß, wobei die Rippen 40a innerhalb der Öffnung geführt werden.

Alternativ wäre es auch möglich die Progressivität der Nut 41 in umgekehrter Richtung anzuordnen, wobei sich der Abstand im Verlauf von dem Rand 7a in Richtung des Rands 7b verkleinert. Zum Befestigen des Türfeststellers ist nach dem Einsetzen in den Durchbruch des Kraftfahrzeugs dann eine Drehung gegen den Uhrzeigersinn erforderlich.

Es versteht sich, das die beiden oben beschriebenen Auführungsbeispiele in der Weise kombiniert werden können, dass der Türfeststeller zunächst mittels der Drehbewegung mit dem Kraftfahrzeug verbunden wird und dann mittels der Schrauben, die in an den Gehäusehälften vorgesehenen Bohrungen angeordnet sind, weiter sicher befestigt wird.

## Patentansprüche

1. Türfeststeller, umfassend
ein an einem von Tür und Türrahmen befestigbares Gehäuse (2; 2'), wobei das Gehäuse (2; 2') eine erste Gehäusehälfte (3, 3') und eine zweite Gehäusehälfte (4; 4') aufweist, die miteinander verbindbar sind,
eine eine Öffnung (23) in dem Gehäuse (2; 2') durchsetzende, an dem anderen von Tür und Türrahmen schwenkbar anordenbare Haltestange (24), wobei die erste Gehäusehälfte (3; 3') und die zweite Gehäusehälfte (4; 4') jeweils nur einen Abschnitt des Umfangs der Öffnung (23) begrenzen,
wobei in wenigstens einer der ersten Gehäusehälfte (3; 3') und der zweiten Gehäusehälfte (4; 4') ein in Richtung auf die Haltestange (24) durch ein Federelement (20) vorgespanntes Bremsglied (14) angeordnet ist,
wobei das Bremsglied (14) eine der Haltestange (24) zugekehrte vordere Stirnseite (15), eine der Haltestange (24) abgekehrte Rückseite (17) und eine Mantelfläche (16) aufweist.
**dadurch gekennzeichnet.**
**dass** die Mantelfläche (16) des Bremsglieds (14) durchbrochen ausgebildet ist und
**dass** die Durchbrechungen (27) der Mantelfläche (16) die Rückseite (17) des Bremsglieds (14) einschneiden.

2. Türfeststeller nach Anspruch 1, **dadurch gekennzeichnet, dass** das Feststellen der Haltestange (24) in der Öffnung (23) durch Beaufschlagen einer breiten Seiten der Haltestange (24) durch das Bremsglied (14) erfolgt.

3. Türfeststeller nach Anspruch 1 oder 2, **dadurch gekennzeichnet, dass** das Bremsglied (14) normal zu einem Rand der Öffnung (23) verstellbar angeordnet ist.

4. Türfeststeller nach einem der Ansprüche 1 bis 3, **dadurch gekennzeichnet, dass** das Bremsglied (14) wenigstens in einer der beiden Gehäusehälften (3, 4; 3', 4') axial verschiebbar ist.

5. Türfeststeller nach Anspruch 4, **dadurch gekennzeichnet, dass** die Stirnseite (15) des Bremsglieds (14) eine quer zu der Bewegungsrichtung der Haltestange (24) verlaufende Wölbung aufweist.

6. Türfeststeller nach Anspruch 5, **dadurch gekennzeichnet, dass** in der ersten Gehäusehälfte (3; 3') und in der zweiten Gehäusehälfte (4; 4') je ein Bremsglied (14) vorgesehen ist, und dass die vorderen Stirnseiten (15) der beiden Bremsglieder (14) einander zugewandt sind.

7. Türfeststeller nach einem der Ansprüche 4 bis 6, **dadurch gekennzeichnet, dass** das Federelement (20) eine Druckfeder umfasst, und dass die Druckfeder zumindest teilweise innerhalb des Bremsglieds (14) angeordnet ist.

8. Türfeststeller nach einem der Ansprüche 1 bis 7, **dadurch gekennzeichnet, dass** die Öffnung (23) kleiner ist als beide Endbereiche (24a, 24b) der Haltestange (24), und dass das Gehäuse (2; 2') durch Übergreifen eines intermediären Bereichs der Haltestange (24) zur Bildung der Öffnung (23) verbindbar ist.

9. Türfeststeller nach einem der Ansprüche 1 bis 8, **dadurch gekennzeichnet, dass** die erste Gehäusehälfte (3; 3') und die zweite Gehäusehälfte (4; 4') durch Nieten miteinander verbunden sind.

10. Türfeststeller nach einem der Ansprüche 1 bis 9, **dadurch gekennzeichnet, dass** die beiden Gehäusehälften (3, 4; 3', 4') als im Spritzgußverfahren hergestellte Kunststoffteile ausgebildet ist

11. Türfeststeller nach einem der Ansprüche 1 bis 10, **dadurch gekennzeichnet, dass** die der Haltestange (24) abgekehrte Rückseite (17) des Bremsglieds (14) eine zentrale Bohrung aufweist.

12. Türfeststeller nach einem der Ansprüche 1 bis 11, **dadurch gekennzeichnet, dass** das Federelement (20) zumindest teilweise innerhalb der Mantelfläche (16) aufgenommen ist.

13. Türfeststeller nach einem der Ansprüche 1 bis 12, **dadurch gekennzeichnet, dass** das Federelement (20) als Tellerfeder ausgebildet ist.

14. Türfeststeller nach einem der Ansprüche 1 bis 12, **dadurch gekennzeichnet, dass** das Federelement (20) als Schraubenfeder ausgebildet ist.

15. Türfeststeller nach einem der Ansprüche 1 bis 14, **dadurch gekennzeichnet, dass** die Durchbrechungen der Mantelfläche (16) als Trennschnitte vorgesehen sind.

16. Türfeststeller nach einem der Ansprüche 1 bis 15, **dadurch gekennzeichnet, dass** die Durchbrechungen der Mantelfläche (16) als Ausschnitte (27) ausgebildet sind.

17. Türfeststeller nach Anspruch 16, **dadurch gekennzeichnet, dass** die Ausschnitte (27) einen zumindest abschnittsweise abgerundeten Umfangsverlauf aufweisen.

18. Türfeststeller nach einem der Ansprüche 1 bis 17, **dadurch gekennzeichnet, dass** auf der Mantelfläche (16) des Bremsglieds (14) eine axial verlaufende Führungsriffelung (16a) angeordnet ist.

19. Türfeststeller nach einem der Ansprüche 1 bis 18, **dadurch gekennzeichnet, dass** auf der Mantelfläche (16) des Bremsglieds (14) wenigstens eine Verdrehsicherung (28) vorgesehen ist.

20. Türfeststeller nach einem der Ansprüche 1 bis 19, **dadurch gekennzeichnet, dass** an einer der Haltestange (24) zugekehrten Stirnseite (15) des Bremsglieds (14) eine Eingriffsnase (18) angeordnet ist.

21. Türfeststeller nach Anspruch 20, **dadurch gekennzeichnet, dass** die Eingriffsnase (18) eine quer zu einer Bewegungsrichtung der Haltestange (24) ausgerichte Wulstgestalt aufweist.

22. Türfeststeller nach einem der Ansprüche 1 bis 21, **dadurch gekennzeichnet, dass** an der Haltestange (24) wenigstens eine Rastausnehmung (25) angeordnet ist.

23. Türfeststeller nach einem der Ansprüche 1 bis 22, **dadurch gekennzeichnet, dass** das Bremsglied (14) als ein im Spritzgußverfahren hergestelltes Kunststoffteil ausgebildet ist.

24. Türfeststeller nach einem der Ansprüche 1 bis 23, **gekennzeichnet durch** zwei bezüglich der Haltestange (24) spiegelbildlich angeordnete Bremsglieder (14).

25. Türfeststeller nach einem der Ansprüche 1 bis 24, **dadurch gekennzeichnet, dass** an dem Gehäuse (2) ein Führungsabschnitt (40) vorgesehen ist, dass der Führungsabschnitt (40) über eine Anlegeebene des Gehäuses (2) mit dem Türanordnungsteil vorsteht, und dass der Führungsabschnitt (40) an einem von Tür und Türrahmen formschlüssig festlegbar ist.

26. Türfeststeller nach Anspruch 25, **dadurch gekennzeichnet, dass** der Führungsabschnitt (40) Rippen (40a) aufweist.

27. Türfeststeller nach Anspruch 26, **dadurch gekennzeichnet, dass** die an dem Gehäuse (2) vorgesehenen Rippen (40a) die Öffnung (23) randseitig begrenzen.

28. Türfeststeller nach Anspruch 26 oder 27, **dadurch gekennzeichnet, dass** die Rippen (40a) eine Nut (41) aufweisen, und dass die Nut (41) progressiv ausgebildet ist.

29. Türfeststeller nach einem der Ansprüche 25 bis 28, **dadurch gekennzeichnet, dass** an der ersten Gehäusehälfte (3') und an der zweiten Gehäusehälfte (4') jeweils ein Führungsabschnitt (40) vorgesehen ist.

30. Türfeststeller nach einem der Ansprüche 1 bis 29, **dadurch gekennzeichnet, dass** die erste Gehäusehälfte (3, 3') und die zweite Gehäusehälfte (4; 4') jeweils zwei normal zur Erstreckungsrichtung der Haltestange (24) ausgerichtete Schnittflächen (2a) aufweisen, und dass die beiden Gehäusehälften (3, 4; 3', 4') an den Schnittflächen (2a) miteinander verbunden sind, und dass an jeweils einer Schnittfläche (2a) einer Gehäusehälfte Ausrichtelemente (11) angeordnet sind, und dass an der zugeordneten Schnittfläche (2a) der anderen Gehäusehälfte zu den Ausrichtelementen (11) passende Führungselemente (12) angeordnet sind.

31. Türfeststeller Anspruch 30, **dadurch gekennzeichnet, dass** die Ausrichtelemente (11) als Vorsprünge ausgebildet sind, und dass die Führungselemente (12) als Ausnehmungen ausgebildet sind.

32. Türfeststeller nach Anspruch 30 oder 31, **dadurch gekennzeichnet, dass** die erste Gehäusehälfte (3, 3') und die zweite Gehäusehälfte (4, 4') identisch ausgebildet sind.

33. Verfahren zum Anbringen eines Türfeststellers nach einem der Ansprüche 25 bis 32 an ein Kraftfahrzeug, wobei jede der beiden Gehäusehälften (3; 3'; 4, 4') jeweils eine Schnittfläche (2a) aufweist, wobei die erste Gehäusehälfte (3, 3') und die zweite Gehäusehälfte (4; 4') erst nach Einsetzen der Haltestange (24) mit dem einen von Tür und Türrahmen verbunden werden, und wobei in der ersten Gehäusehälfte (3; 3') und der zweiten Gehäusehälfte (4; 4') jeweils ein Bremsglied (14) angeordnet ist,
**dadurch gekennzeichnet,**
**dass** die Schnittflächen (2a) bei dem Verbinden normal zu dem einen von Tür und Türrahmen ausgerichtet sind, und
**dass** das Gehäuse (2; 2') des Türfeststellers durch eine Drehbewegung mit dem einen von Tür und Türrahmen verbunden wird.

34. Verfahren nach Anspruch 33, **dadurch gekennzeichnet, dass** das Gehäuse (2; 2') des Türfeststellers mittels einer Bajonettverbindung mit dem einen von Tür und Türrahmen verbunden wird.

## Claims

1. A door arrester, comprising
a housing (2; 2') which can be fastened on either the door or door frame, wherein the housing (2; 2') comprises a first housing half (3; 3') and a second housing half (4; 4') which are connectable to each other,
a retaining rod (23) which passes through an opening (23) in the housing (2; 2') and can be pivotably attached on the respective other part of the door and door frame, wherein the first housing half (3; 3') and the second housing half (4; 4') delimit respectively only a portion of the circumference of the opening (23),
wherein a brake member (14) being prestressed by a spring element (20) in the direction of the retaining rod (24) is provided in at least one of the first housing half (3; 3') and the second housing half (4; 4'),
wherein the brake member (14) comprises a front end side (15) facing the retaining rod (24), a back side facing away the retaining rod (24) and a casing surface (16),
**characterized in**
**that** the casing surface (16) of the brake member (14) is perforated with through-holes, and
**that** the through-holes (27) of the casing surface (16) cut into the back side (17) of the brake member (14).

2. The door arrester as claimed in claim 1, **characterized in that** the retaining rod (24) is fixed in the opening (23) by the brake member (14) acting upon one of the wide sides of the retaining rod (24).

3. The door arrester as claimed in claim 1 or 2, **characterized in that** the brake member (14) is arranged in a manner such that it can be adjusted perpendicularly with respect to an edge of the opening (23).

4. The door arrester as claimed in one of claims 1 to 3, **characterized in that** the brake member (14) is axially displaceable in at least one of the two housing halves (3, 4; 3', 4').

5. The door arrester as claimed in claim 4, **characterized in that** the front end side (15) of the braking member (14) has an engagement lug (18) running transversely with respect to the direction of movement of the retaining rod (24).

6. The door arrester as claimed in claim 5, **characterized in that** a respective brake member (14) is provided in the first housing half (3; 3') and in the second housing half (4; 4'), and **in that** the front end sides (15) of the two brake members (14) face each other.

7. The door arrester as claimed in one of claims 4 to 6, **characterized in that** the spring element (20) comprises a compression spring, and **in that** the compression spring is at least partially arranged within the brake member (14).

8. The door arrester as claimed in one of claims 1 to 7, **characterized in that** the opening (23) is smaller than both end regions (24a, 24b) of the retaining rod (24), and **in that** the housing (2; 2') can be connected by an intermediate region of the retaining rod (24) being fitted over in order to form the opening (23).

9. The door arrester as claimed in one of claims 1 to 8, **characterized in that** the first housing half (3; 3') and the second housing half (4; 4') are connected to each other by rivets.

10. The door arrester as claimed in one of claims 1 to 9, **characterized in that** the two housing halves (3, 4; 3', 4') are produced as injection-molded parts.

11. The door arrester as claimed in one of claims 1 to 10, **characterized in that** the back side (17) of the brake member (14) that faces away from the retaining rod (24) has a central hole.

12. The door arrester as claimed in one of claims 1 to 11, **characterized in that** the spring element (20) is at least partially accommodated within the casing surface (16).

13. The door arrester as claimed in one of claims 1 to 12, **characterized in that** the spring element (20) is designed as a disk spring.

14. The door arrester as claimed in one of claims 1 to 12, **characterized in that** the spring element (20) is designed as a helical spring.

15. The door arrester as claimed in one of claims 1 to 14, **characterized in that** the through-holes of the casing surface (16) are provided as separating cuts.

16. The door arrester as claimed in one of claims 1 to 15, **characterized in that** the through-holes of the casing surface (16) are designed as cutouts (27).

17. The door arrester as claimed in claim 16, **characterized in that** the cutouts (27) have a rounded circumferential profile at least in some sections.

18. The door arrester as claimed in one of claims 1 to 17, **characterized in that** an axially extending guide fluting (16a) is arranged on the casing surface (16) of the brake member (14).

19. The door arrester as claimed in one of claims 1 to 18, **characterized in that** at least one means of securing against rotation (28) is provided on the casing surface (16) of the brake member (14).

20. The door arrester as claimed in one of claims 1 to 19, **characterized in that** an engagement lug (18) is arranged on an end side (15) of the brake member (14), which end side faces the retaining rod (24).

21. The door arrester as claimed in claim 20, **characterized in that** the engagement lug (18) has a bead formation aligned transversely with respect to a direction of movement of the retaining rod (24).

22. The door arrester as claimed in one of claims 1 to 21, **characterized in that** at least one latching recess (25) is arranged on the retaining rod (24).

23. The door arrester as claimed in one of claims 1 to 22, **characterized in that** the brake member (14) is designed as a plastic part produced by injection molding.

24. The door arrester as claimed in one of claims 1 to 23, **characterized by** two brake members (14) arranged in a mirror-inverted manner with respect to the retaining rod (24).

25. The door arrester as claimed in one of claims 1 to 24, **characterized in that** a guide section (40) is provided on the housing (2), that the guide section (40) protrudes over a bearing plane of the housing (2) with the door assembly part, and that the guide section (40) can be secured in a form-fitting manner on either the door or door frame.

26. The door arrester as claimed in claim 25, **characterized in that** the guide section (40) has ribs (40a).

27. The door arrester as claimed in claim 26, **characterized in that** the ribs (40a) provided on the housing (2) bound the edge of the opening (23).

28. The door arrester as claimed in claim 26 or 27, **characterized in that** the ribs (40a) have a groove (41), and **in that** the groove (41) is of progressive design.

29. The door arrester as claimed in one of claims 25 to 28, **characterized in that** a guide section (40) is provided on the first housing half (3') and on the second housing half (4'), respectively.

30. The door arrester as claimed in one of claims 1 to 29, **characterized in that** the first housing half (3, 3') and the second housing half (4; 4') comprise respectively two intersecting planes (2a) oriented perpendicularly with respect to an elongation of the retaining rod (24), and that the two housing halves (3, 4; 3', 4') are connected to each other at the intersecting planes (2a) and that aligning elements (11) are provided at an intersecting plane (2a), respectively, and that guide elements (12) matching with the aligning elements (11) are assigned to the intersecting plane (2a) of the other housing half.

31. The door arrester as claimed in claim 30, **characterized in that** the aligning elements (11) are designed as projections, and that the guide elements (12) are designed as recesses.

32. The door arrester as claimed in claim 30 or 31, **characterized in that** the first housing half (3, 3') and the second housing half (4, 4') are designed identically.

33. A method for assembling a door arrester as claimed in one of claims 25 to 32 to a motor vehicle, wherein each of the both housing halves (3; 3'; 4; 4') respectively comprises an intersecting plane (2a), wherein the first housing half (3; 3') and the second housing half (4; 4') are assembled to the one of the door and the door frame only after insertion of the retaining rod (24), and wherein a brake member (14) is inserted in each of the first housing half (3; 3') and the second housing half (4; 4'),
**characterized in**
**that** the intersecting planes (2a), during the assembly, are oriented perpendicularly with respect to said one of the door and the door frame, and
**that** the housing (2; 2') of the door arrester is assembled in a rotative movement to said one of the door and the door frame.

34. The method as claimed in claim 33, **characterized in that** the housing (2; 2') of the door arrester is assembled to said one of the door and the door frame using a bayonett connection.

## Revendications

1. Dispositif de blocage de porte comportant
un boîtier (2) pouvant être fixé à un élément parmi une porte et un montant de porte, le boîtier (2; 2') comportant une première moitié de boîtier (3; 3') et une deuxième moitié de boîtier (4; 4') qui sont reliées entre elles,
une barre de retenue (24) passant par une ouverture (23) ménagée dans le boîtier (2; 2') et pouvant être fixée à l'autre élément parmi la porte et le montant de porte, la première moitié de boîtier (3; 3') et la deuxième moitié de boîtier (4; 4') ne limitant chacune qu'une portion de la périphérie de l'ouverture (23),
un élément de freinage (14), précontraint en direction de la barre de retenue (24) par un élément élastique (20), étant disposé dans au moins l'une des moitiés parmi la première moitié de boîtier (3; 3') et la deuxième moitié de boîtier (4; 4'),
l'élément de freinage (14) comportant un côté frontal avant (15) dirigé vers la barre de retenue (24), un côté arrière (17) opposé à la barre de retenue (24) et une surface d'enveloppe (16),
**caractérisé en ce**
**que** la surface d'enveloppe (16) de l'élément de freinage (14) est conformée avec des perçages, et
**que** les perçages (27) de la surface d'enveloppe (16) entaillent le côté arrière (17) de l'élément de freinage (14).

2. Dispositif de blocage de porte selon la revendication 1, **caractérisé en ce que** le blocage de la barre de retenue (24) dans l'ouverture (23) est effectué par une contrainte exercée par l'élément de freinage (14) sur une côté large de la barre de retenue (24).

3. Dispositif de blocage de porte selon la revendication 1 ou 2, **caractérisé en ce que** l'élément de freinage (14) est disposé de façon à pouvoir se déplacer perpendiculairement à un bord de l'ouverture.

4. Dispositif de blocage de porte selon l'une des revendications 1 à 3, **caractérisé en ce que** l'élément de freinage (14) est apte à se déplacer axialement au moins dans une des deux moitiés de boîtiers (3, 4; 3', 4').

5. Dispositif de blocage de porte selon la revendication 4, **caractérisé en ce que** le côté frontal (15) de l'élément de freinage (14) comporte un bombement orienté perpendiculairement à la direction de déplacement de la barre de retenue (24).

6. Dispositif de blocage de porte selon la revendication 5, **caractérisé en ce qu'**un élément de freinage (14) est prévu respectivement dans la première moitié de boîtier (3;3') et dans la deuxième moitié de boîtier (4;4'), et **en ce que** les côtés frontaux avant (15) des deux élément de freinage (14) sont dirigés l'un vers l'autre.

7. Dispositif de blocage de porte selon l'une des revendications 4 à 6, **caractérisé en ce que** l'élément élastique (20) comprend un ressort de compression, et **en ce que** le ressort de compression est disposé au moins partiellement à l'intérieur de l'élément de freinage (14).

8. Dispositif de blocage de porte selon l'une des revendications 1 à 7, **caractérisé en ce que** l'ouverture (23) est plus petite que les deux régions d'extrémité (24a, 24b) de la barre de retenue (24), et **en ce que** le boîtier (2; 2') peut être relié en s'engageant sur une région intermédiaire de la barre de retenue (24) pour former l'ouverture (23).

9. Dispositif de blocage de porte selon l'une des revendications 1 à 8, **caractérisé en ce que** la première moitié de boîtier (3; 3') et la deuxième moitié de boîtier (4; 4') sont reliées entre elles par des rivets.

10. Dispositif de blocage de porte selon l'une des revendications 1 à 9, **caractérisé en ce que** les deux moitiés de boîtier (3, 4; 3', 4') sont conformées en pièces de matière plastique fabriquées par un procédé de moulage par injection.

11. Dispositif de blocage de porte selon l'une des revendications 1 à 10, **caractérisé en ce que** le côté arrière (17), opposé à la barre de retenue (24), de l'élément de freinage (14) comporte un percage central.

12. Dispositif de blocage de porte selon l'une des revendications 1 à 11, **caractérisé en ce que** l'élément élastique (20) est reçu au moins partiellement à l'intérieur de la surface d'enveloppe (16).

13. Dispositif de blocage de porte selon l'une des revendications 1 à 12, **caractérisé en ce que** l'élément de élastique (20) est conformé en ressort à disques.

14. Dispositif de blocage de porte selon l'une des revendications 1 à 12, **caractérisé en ce que** l'élément élastique (20) est conformé en ressort hélicoïdal.

15. Dispositif de blocage de porte selon l'une des revendications 1 à 14, **caractérisé en ce que** les perçages de la surface d'enveloppe (16) sont ménagées sous la forme de coupures.

16. Dispositif de blocage de porte selon l'une des revendications 1 à 15, **caractérisé en ce que** les perçages de la surface d'enveloppe (16) sont conformées en découpes (27).

17. Dispositif de blocage de porte selon la revendication 16, **caractérisé en ce que** les découpes (27) ont allure périphérique arrondie au moins par portions.

18. Dispositif de blocage de porte selon l'une des revendications 1 à 17, **caractérisé en ce qu'**une cannelure de guidage (16a), s'étendant axialement, est ménagée sur la surface d'enveloppe (16) de l'élément de freinage (14).

19. Dispositif de blocage de porte selon l'une des revendications 1 à 18, **caractérisé en ce que** au moins un dispositif antitorsion (28) est prévu sur la surface d'enveloppe (16) de l'élément de freinage (14).

20. Dispositif de blocage de porte selon l'une des revendications 1 à 19, **caractérisé en ce qu'**un ergot d'engagement (18) est disposé sur un côté frontal (15), dirigé vers la barre de retenue (24), de l'élément de freinage (14).

21. Dispositif de blocage de porte selon la revendication 20, **caractérisé en ce que** l'ergot d'engagement (18) comporte un renflement orienté transversalement à un sens de déplacement de la barre de retenue (24).

22. Dispositif de blocage de porte selon l'une des revendications 1 à 21, **caractérisé en ce qu'**au moins un évidement de verrouillage (25) est ménagé sur la barre de retenue (24).

23. Dispositif de blocage de porte selon l'une des revendications 1 à 22, **caractérisé en ce que** l'élément de freinage (14) est conformé en pièce de matière plastique fabriquée par un procédé de moulage par injection.

24. Dispositif de blocage de porte selon l'une des revendications 1 à 23, **caractérisé par** deux éléments de freinage (14) disposés de façon symétrique par rapport à la barre de retenue (24).

25. Dispositif de blocage de porte selon l'une des revendications 1 à 24, **caractérisé en ce qu'**une portion de guidage (40) est prévue au niveau du boîtier (2), **en ce que** la portion de guidage (40) fait saillie au-dessus d'un plan d'appui du boîtier (2) avec la pièce d'agencement de porte, et **en ce que** la portion de guidage (40) peut être fixée par complémentarité de forme à l'un des éléments parmi la porte et le montant de porte.

26. Dispositif de blocage de porte selon la revendication 25, **caractérisé en ce que** la portion de guidage (40) comporte des nervures (40a).

27. Dispositif de blocage de porte selon la revendication 26, **caractérisé en ce que** les nervures (40a), prévues au niveau du boîtier (2), limitent l'ouverture (23) en bordure.

28. Dispositif de blocage de porte selon la revendication 26 ou 27, **caractérisé en ce que** les nervures (40a) comportent une gorge (41), et **en ce que** la gorge (41) est conformée de façon progressive.

29. Dispositif de blocage de porte selon l'une des revendications 25 à 28, **caractérisé en ce qu'**une portion de guidage (40) est prévue respectivement au niveau de la première moitié de boîtier (3') et au niveau de la deuxième moitié de boîtier (4').

30. Dispositif de blocage de porte selon l'une des revendications 1 à 29, **caractérisé en ce que** la première moitié de boîtier (3; 3') et la deuxième moitié de boîtier (4; 4') comprennent chacune des surfaces de coupe (2a) orientées de façon perpendiculaire à la direction d'extension de la barre de retenue (24), et que les moitiés de boîtier (3, 3'; 4, 4') sont raccordées l'une avec l'autre au niveau des surfaces de coupe (2a), et que des éléments d'orientations (11) sont placés respectivement au niveau de la surface de coupe (2a) d'une moitié de boîtier, et que des éléments de guidage (12) complémentaires aux éléments d'orientations (11) sont placés au niveau de la surface de coupe (2a) associée de l'autre moitié de boîtier.

31. Dispositif de blocage de porte selon la revendication 30, **caractérisé en ce que** les éléments d'orientations (11) sont conformés en saillies, et que les éléments de guidage (12) sont conformés en évidements.

32. Dispositif de blocage de porte selon la revendication 30 ou 31, **caractérisé en ce que** la première moitié de boîtier (3; 3') et la deuxième moitié de boîtier (4; 4') ont des conformations identiques.

33. Procédé de montage d'un dispositif de blocage de porte selon l'une des revendications 25 à 32 à un véhicule, chacune des deux moitiés de boîtier (3; 3'; 4; 4') comportant une surface de coupe (2a), la première moitié de boîtier (3; 3') et la deuxième moitié de boîtier (4; 4') étant raccordée à l'un des éléments parmi la porte et le montant de porte qu'après l'insertion de la barre de retenue (24), et un élément de freinage (14) étant disposé dans au moins l'une des moitiés parmi la première moitié de boîtier (3; 3') et la deuxième moitié de boîtier (4; 4'),
**caractérisé en ce**
**que**, lors du raccordement, les surfaces de coupe (2a) sont orientées de façon perpendiculaire audit élément parmi la porte et le montant de porte, et
**que** le boîtier (2; 2') du dispositif de blocage de porte est raccordé audit élément parmi la porte et le montant de porte par un mouvement de rotation.

34. Procédé selon la revendication 33, **caractérisé en ce que** le boîtier (2; 2') du dispositif de blocage de porte est raccordé audit élément parmi la porte et le montant de porte par un raccordement à baïonnette.
